# EUROPÄISCHE PATENTSCHRIFT

(11) **EP 0 348 753 B1**
(45) Veröffentlichungstag und Bekanntmachung des Hinweises auf die Patenterteilung: **18.05.1994**
(21) Anmeldenummer: 89110947.2
(22) Anmeldetag: 16.06.1989
(51) Int. Cl.: A61H 33/02

(54) **Luftverteiler-Unterlage für eine Sprudel-Badeeinrichtung**
Aeration mat for whirlpool bath
Matelas de distribution d'air pour bain bouillonnant

(30) Priorität: 30.06.1988 DE 3822170
(43) Veröffentlichungstag der Anmeldung: 03.01.1990
(73) Patentinhaber: Heddernheimer Metallwarenfabrik GmbH, D-78464 Konstanz (DE)
(72) Erfinder: Baumann, Peter, D-7750 Konstanz (DE)
(74) Vertreter: Patentanwälte Ruff, Beier, Schöndorf und Mütschele

(56) Entgegenhaltungen:
- WO-A-84/04253
- DE-A- 2 912 006
- DE-A- 3 435 453
- DE-A- 3 601 035
- DE-B- 2 257 935
- FR-A- 398 060

## Beschreibung

Die Erfindung betrifft eine Luftverteiler-Unterlage für eine Sprudel-Badeeinrichtung gemäß Oberbegriff des Anspruchs 1.

Eine derartige Unterlage bzw. ein solcher für die körpernahe Anordnung zur zu behandelnden Person bestimmter Anlageteil weist zur Erzielung günstiger Wirkungen einen rost- bzw. mattenartigen Tragkörper auf, der mit einer dem Körper der zu behandelnden Person zugekehrt anzuordnenden Seite, wie einer Körper-Anlageseite und mit Luft-Austrittsöffnungen so versehen ist, daß die austretende Luft stimulierende Reize bei der zu behandelnden Person bewirkt.

Bei bekannten Luftverteiler-Unterlagen ist die Anlageseite durch die Oberfläche relativ harter Bauteile, beispielsweise im wesentlichen formstabiler Tragelemente gebildet, was trotz des im Badewasser auf den Körper der Person wirkenden Auftriebes vorallem dann zu einem relativ unbequemen Liegen führen kann, wenn lange Behandlungszeiten erwünscht sind. So sind gemäß der FR-A-398 060 Tragekörper aus Porzellan oder Hartholz vorgesehen, die keinerlei Nachgiebigkeit besitzen. In der WO 84/04253 ist eine als Matte ausgebildete Unterlage offenbart, bei der Magnete in Öffnungen von Tragelementen eingesetzt werden können. Das Problem des Liegekomforts für den Benutzer ist in dieser Druckschrift nicht angesprochen. Auch ergibt sich bei vielen bekannten Unterlagen eine relativ großflächige Anlage des Körpers, wobei die anliegenden Bereiche den Reizimpulsen des Behandlungsmediums nicht oder wesentlich weniger als die nicht anliegenden Bereiche ausgesetzt sind.

Der Erfindung liegt des weiteren die Aufgabe zugrunde, eine Luftverteiler-Unterlage der genannten Art zu schaffen, durch welche Nachteile bekannter Ausbildungen vermieden sind und welche insbesondere eine verhältnismäßig weiche Anlage des Körpers der zu behandelnden Person selbst dann gewährleistet, wenn die Anlagefläche im Verhältnis zur Gesamtfläche relativ klein ist.

Diese Aufgabe wird durch eine Luftverteiler-Unterlage mit den Merkmalen des Anspruchs 1 gelöst.

Es sind Tragvorsprünge vorgesehen, die wenigstens einen Teil der Anlageseite bzw. Anlagefläche bilden und durch die Formgebung ihrer Anlageflächen und/oder durch eigene Elastizität mindestens teilweise federnd ausgebildet sind. Bevorzugte Ausführungsformen der Unterlage gemäß der Erfindung ergeben sich aus den abhängigen Ansprüchen.

Die Tragvorsprünge sind in Öffnungen des Tragkörpers angeordnet, so daß eine sichere Verbindung selbst dann gewährleistet ist, wenn die Tragvorsprünge sehr flach bzw. niedrig ausgebildet sind. Beispielsweise nur in der Größenordnung von etwa einem bis wenigen Millimetern oder in der Größenordnung der Wandungsdicke des Tragkörpers vorstehen. Die Öffnungen können auch für einen Teil des Federweges der Tragvorsprünge zur Verfügung stehen, so daß diese mit einer relativ flachen Federkennlinie ausgebildet werden können. Für die Aufnahme der Tragvorsprünge ist es denkbar, diese lediglich kraftschlüssig mit dem Tragkörper zu verbinden bzw. in die Öffnungen eingreifen zu lassen oder aber eine formschlüssige Verbindung, beispielsweise durch Hintergreifen vorzusehen. Dabei können die Tragvorsprünge quer zur Anlageseite formschlüssig gesichert in die Öffnungen eingreifen und dabei insbesondere jeweils mit einer Ringnut den Rand der zugehörigen, als Durchbruch ausgebildeten Öffnung beiderseits umgreifen.

Damit jeder Tragvorsprung keine zu hohen Punktbelastungen ausübt, sind die Tragvorsprünge zweckmäßig flächig, insbesondere mit balliger Anlagefläche ausgebildet, wobei ihre Höhe zweckmäßig mehrfach kleiner als ihre Weite bzw. ihr Durchmesser ist.

In Weiterbildung können die Tragvorsprünge rasterartig im wesentlichen gleichmäßig über die Anlageseite verteilt sein.

Eine besonders vorteilhafte Weiterbildung des Erfindungsgegenstandes besteht darin, daß mehrere Tragvorsprünge eines Tragkörpers bzw. eines Tragelementes, insbesondere solche, die benachbart zueinanderliegen, einteilig miteinander verbunden sind, so daß sich einerseits eine einfache Herstellung und andererseits auch bei kleinen Querschnitten eine sichere Verbindung mit dem Tragkörper ergibt. Dabei können vorteilhaft zum Beispiel alle Tragvorsprünge eines Tragelementes bzw. eines Tragkörpers einteilig miteinander verbunden sein bzw. es können Tragvorsprünge, die in mindestens einer Reihe hintereinander liegen, über einen bandförmigen Verbindungsabschnitt miteinander verbunden sein, über den die Tragvorsprünge zur Anlageseite vorstehen. Besonders vorteilhaft ist es, wenn die einteilige Verbindung bzw. der Verbindungsabschnitt nicht an der Anlageseite des Tragkörpers, sondern gegenüber dieser zurückversetzt, insbesondere an dessen Unterseite liegt. Auch in diesem Fall sind dann die Öffnungen, die sacklochartige Vertiefungen an der Anlageseite des Tragkörpers sein könnten, vorteilhaft als Durchbrüche bzw. Durchgangsöffnungen ausgebildet, die zweckmäßig über ihre gesamte Axialerstreckung konstante Querschnitte haben und deren Axialerstreckung etwa in der Größenordnung der Dicke des Verbindungsabschnittes bzw. des Maßes liegen kann, um welches die Tragvorsprünge über die Anlageseite vorstehen.

Bevorzugt ist eine erfindungsgemäße Unterlage so ausgebildet, daß eine Seitenflanke einer einen jeweiligen Tragvorsprung des Tragkörpers quer zur Anlageseite sichernden Nut durch die Unterseite eines Vorsprungtellers des Tragvorsprunges und eine gegenüberliegende Seitenflanke durch die im wesentlichen ganzflächig an der Unterseite des Tragelementes anliegende Oberseite eines Verbindungsabschnittes für die Tragvorsprünge gebildet ist.

Es ist denkbar, den jeweiligen Tragvorsprung so als Vollquerschnitt-Teil auszubilden, daß er praktisch nur aufgrund seiner druckelastischen Eigenschaften oder aufgrund einer geschlossen zelligen Schaumstruktur federnd ist. Vorzugsweise ist der Tragvorsprung membranartig druckelastisch ausgebildet bzw. in seiner Federbewegung wenigstens teilweise auf Biegung beanspruchbar. Hierzu kann der Tragvorsprung zum Beispiel an seiner Unterseite bzw. an der Unterseite des Verbindungsabschnittes kugelkalottenförmig oder ähnlich so ausgehöhlt sein, daß seine Wandungsdicke im Bereich seines Zentrums wesentlich kleiner als seine Gesamthöhe ggf. einschließlich des Verbindungsabschnittes ist, wobei diese Wandungsdicke etwa in der Größenordnung desjenigen Maßes liegen kann, um welches der Tragvorsprung über die Anlageseite vorsteht. Von dieser Zone bzw. diesem Zentrum geringster Wandungsdicke nimmt die Wandungsdicke des Tragvorsprunges zweckmäßig radial nach außen progressiv zu. Als Werkstoffe für den Tragvorsprung eignen sich Weichpolyurethan, Weichpolyvinylchlorid, Gummi o.dgl..

Für günstige Federungseigenschaften ist es auch vorteilhaft, wenn die Wandungsdicke des Tragvorsprunges kleiner als die lichte Weite bzw. der Innendurchmesser der Öffnung im formstabilen Element ist. Die Außenweite bzw. der Außendurchmesser der vorzugsweise kreisrunden Tragvorsprünge liegt zweckmäßig in der Größenordnung zwischen 10 bis 30 mm und die Weite der Öffnung ist demgegenüber nur wenige Millimeter kleiner.

Durch die beschriebene Ausbildung kann die Wandung des Tragvorsprunges so gestaltet werden, daß dieser im Axialschnitt kuppelförmig ist. Die Form des Tragvorsprunges bzw. die Kuppelform ist zweckmäßig so gewählt, daß der Tragvorsprung monostabil elastisch stets in seine Ausgangslage, nämlich in seine über die Anlageseite vorspringende Traglage zurückspringt und in der eingedrückten Lage nicht eine weitere selbsthaltende Stellung findet.

Der Tragkörper bzw. die Tragelemente können zweckmäßig wenigstens teilweise luftführende bzw. luftleitende Hohlräume bilden, wie z.B. Leitungen etwa konstanten Querschnittes, wofür die Tragelemente als Kassetten, Profile o.dgl. ausgebildet sein können, die im Querschnitt über den Umfang, ggf. bis auf die Austrittsöffnungen und Einlaß-Anschlüsse geschlossen sind.

Es ist auch denkbar, unmittelbar benachbart zu den Tragvorsprüngen bzw. in deren Bereich oder sogar an diesen Luft-Austrittsöffnungen vorzusehen, wodurch auch die Polsterwirkung der Tragvorsprünge erhöht werden kann. Insbesondere dann, wenn mindestens eine Austrittsöffnung die Wandung des Tragvorsprunges selbst durchsetzt, ist es vorteilhaft, wenn die Oberflächen der Tragvorsprünge Strukturierungen, insbesondere Noppen und/oder Vertiefungen aufweisen, wobei dann die Austrittsöffnungen zweckmäßig zwischen den Noppen bzw. in den Vertiefungen liegen. Luft-Austrittsöffnungen können beispielsweise in einem Kranz um die Mittelachse des jeweiligen Tragvorsprunges in diesem und/oder unmittelbar benachbart zu dessen Peripherie vorgesehen sein.

Der Tragkörper bzw. das jeweilige Tragelement kann einteilig platten-, rost-, gitterförmig oder ähnlich ausgebildet sein. Zweckmäßig sind insbesondere formstabile Tragelemente vorgesehen, die einen oberen, die Tragvorsprünge aufnehmenden Tragsteg und vorzugsweise mindestens einen von diesem nach unten abstehenden Profilschenkel aufweisen, wobei diese Tragelemente jeweils U-profilförmig beispielsweise mit einer Breite ausgebildet sein können, die größer als ihre Schenkelhöhe ist. Dabei kann mindestens ein Profilschenkel des jeweiligen Tragelementes nach unten weiter als die Tragvorsprünge, insbesondere als ein Verbindungsabschnitt der Tragvorsprünge vorstehen. Aus den beschriebenen Tragelementen, die ihrerseits Luftführungen bilden, mit eingelegten bzw. eingeformten Luftkanälen versehen oder mit gesonderten, beispielsweise zwischen ihnen liegenden Luftkanälen zu dem Tragkörper verbunden sind, läßt sich die Roststruktur des Tragkörpers besonders einfach herstellen. Das jeweilige Tragelement kann zwar nur eine einzige, etwa in der Mitte seiner Breite liegende Reihe von Tragvorsprüngen aufweisen, wobei beispielsweise der Durchmesser der Tragvorsprünge des Tragkörpers größer als ein Drittel der Breite eines zugehörigen Tragelementes sein kann. Es ist jedoch auch denkbar, zwei oder mehr benachbarte bzw. parallele Reihen von Tragvorsprüngen an demselben Tragelement vorzusehen, wobei dann die Tragvorsprünge benachbarter Reihen zweckmäßig auf Lücke gegeneinander versetzt sind.

Statt der beschriebenen Ausbildung mit Tragvorsprüngen oder zusätzlich hierzu lassen sich Längskanten des Tragkörpers bzw. der Tragelemente sehr einfach zur Vermeidung scharfer Kanten, zur Erzielung weicher Stützflächen gegenüber der Badewanne o.dgl. verkleiden, wenn an mindestens einer Längskante ein Kantenschutzprofil angeordnet ist, das vorzugsweise als den zugehörigen Rand umgreifendes Längsprofil ausgebildet ist, welches mit Ansätzen aneinander zugekehrten Profilschenkeln in Öffnungen bzw. Löcher des zugehörigen Randes eingreift.

Sowohl die Tragvorsprünge, die teilweise unterschiedlich oder vorzugsweise alle gleich ausgebildet sein können, wie auch die Kantenschutzprofile sind zweckmäßig durch Spritzgußteile aus Kunststoff gebildet, die unmittelbar an den Tragkörper bzw. das jeweilige Tragelement, beispielsweise in einem Arbeitsgang gemeinsam, angeformt sind, so daß sich bei einfacher Herstellung eine besonders enge und spielfreie Befestigung des jeweiligen Spritzgußteiles ergibt.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ein Ausführungsbeispiel der Erfindung ist in den Zeichnungen dargestellt und wird im folgenden näher erläutert. In den Zeichnungen zeigen:
- Fig. 1: eine erfindungsgemäße Luftverteiler-Unterlage in Draufsicht;
- Fig. 2: ein Tragelement der Unterlage gemäß Fig. 1 in teilweise geschnittener, perspektivischer Darstellung;
- Fig. 3: das Tragelement gemäß Fig. 2 in einem ausschnittsweisen Querschnitt;
- Fig. 4: einen weiteren Querschnitt gemäß Fig. 3.

Die Luftverteiler-Unterlage 1 gemäß den Fig. 1 bis 4, die auch als reine Fußunterlage für eine Fußbehandlung oder für die Behandlung anderer begrenzter Körperbereiche bemessen sein kann, dient zur Anordnung auf dem Boden einer wassergefüllten Badewanne, wobei sie sich zweckmäßig im wesentlichen über die gesamte Länge des Wannenbodens erstreckt und auch einen Rückenanlageteil für die Anordnung an der schräg ansteigenden Rückenwand der Badewanne aufweisen kann. Die Unterlage 1 ist im wesentlichen durch einen rost- bzw. mattenförmigen, jedoch in sich im wesentlichen formstabilen Tragkörper 2 gebildet, der einteilig ausgebildet oder aus in Längsrichtung gelenkig aneinanderschließenden Mattenglieder 3 etwa gleicher Größe zusammengesetzt sein kann, so daß sich die Unterlage zur Aufbewahrung paketartig, winkel- bzw. U-förmig oder ähnlich zusammenfalten läßt. Im dargestellten Beispiel sind für den Boden der Badewanne drei Mattenglieder 3 vorgesehen.

Am Fußende 4 des Tragkörpers 2 ist etwa in der Mitte von dessen Breite ein Lufteintritts-Anschluß 5 für den Anschluß eines flexiblen Luftschlauches vorgesehen, der die Unterlage 1 mit einem außerhalb der Badewanne stehenden, ein Druckluftgebläse aufweisenden Grundgerät für die Luftversorgung verbindet. Der Tragkörper 1 ist mit im wesentlichen über seine Länge durchgehenden und sich ebenfalls im wesentlichen in seiner Längsrichtung erstreckenden, beispielsweise geradlinigen Luftkanälen 6 versehen, die durch Rohrprofile gebildet oder in den Tragkörper 1 eingeformt sein können. Die Luftkanäle 6 sind mit beispielsweise zwischen ihnen und an den äußeren Längsseiten des Tragkörpers 2 liegenden Tragelementen 7 zu dem Tragkörper 2 verbunden, wobei die Tragelemente 7 durch gesonderte Bauteile gebildet oder einteilig mit den Luftkanälen 6 ausgebildet sein können. Jedes Mattenglied 3 bildet dabei einen in sich geschlossenen Tragkörper, wobei jedoch die Luftkanäle 6 einteilig über die gesamte Länge der Unterlage 1 durchgehen können. Die Tragelemente des Tragkörpers 2 bzw. des jeweiligen Mattengliedes 3 können, wie dargestellt, stabförmig geradlinig und beispielsweise durch gesonderte Strangprofilabschnitte gebildet oder an ihren Enden durch entsprechend gesonderte oder einteilig mit ihnen ausgebildete Querzargen gitterartig miteinander verbunden sein oder aber ihre Verbindung kann ausschließlich nur über die Luftkanäle 6 erfolgen.

Der Tragkörper 2 bzw. die Mattenglieder 3 bilden eine im Gebrauch im wesentlichen oben liegende Anlageseite 8 für die die Unterlage benutzende Person. Durchtritte für die der Unterlage 1 zugeführte Gebläseluft sind in dieser Anlageseite im wesentlichen über die gesamte Grundfläche der Unterlage 1 gleichmäßig verteilt vorgesehen, wobei im dargestellten Ausführungsbeispiel diese Durchtritte unmittelbar durch Luft-Austrittsöffnungen 9 gebildet sind, die nach Art von Perforationen die oberen Wandungen der Luftkanäle 6 durchsetzen. An der Anlageseite 8 sind des weiteren rasterartig gleichmäßig verteilte Tragvorsprünge 10 vorgesehen, die wesentlich größer als die Austrittsöffnungen 9 und alle gleich ausgebildet sind, obwohl auch Gruppen mit unterschiedlich ausgebildeten Tragvorsprüngen je nach zu tragender Körperpartie denkbar sind. Die Tragvorsprünge 10 liegen zwischen benachbarten Längsreihen von Austrittsöffnungen 9 und können ebenfalls in solchen Längsreihen mit einem Zwischenabstand vorgesehen sein, der etwa in der Größenordnung ihrer Außenweite bzw. ihres Außendurchmessers liegt.

Jeder Tragvorsprung 10, der im dargestellten Ausführungsbeispiel in Draufsicht kreisrund ist, aber auch oval, angenähert rechteckig bzw. quadratisch, dreieckförmig oder ähnlich ausgebildet sein kann, bildet einen über die Anlageseite 8 des zugehörigen Tragelementes 7 verhältnismäßig flach vorstehenden Vorsprungsteller 11, der mit seinen einen Stirnseite im wesentlichen ganzflächig die zweckmäßig nach oben ballig gekrümmte Anlagefläche 31 für den Körper der zu behandelnden Person bildet. An die untere Stirnfläche des Vorsprungstellers 11 schließt unmittelbar ein im Außendurchmesser nur geringfügig reduzierter und sehr kurzer Schaft 12 an, der mit seinem Außenumfang die Bodenfläche einer radial nach außen offenen Ringnut 13 bildet und an seinem vom Vorsprungsteller 11 abgekehrten Ende in einen ebenfalls einteilig mit ihm ausgebildeten, jedoch bandförmigen Verbindungsabschnitt 14 übergeht. Die Unterseite des Vorsprungstellers 11 bildet somit eine ringförmige Schulter zur Abstützung am Tragelement 7 und als obere bzw. nach unten weisende Seitenflanke 15 der Ringnut 13, während die im wesentlichen durchgehend ebene Oberseite des im Querschnitt rechteckig flachbandförmigen Verbindungsabschnittes 14 die andere Seitenflanke 16 der Ringnut 13 sowie in Längsrichtung des Verbindungsabschnittes 14 daran anschließende, zwischen benachbarten Tragvorsprüngen 10 liegende Oberflächenabschnitte für die Anlage des Verbindungsabschnittes 14 an der Unterseite des Tragelementes 7 bildet.

Jeder Tragvorsprung 10 ist dadurch nach Art einer kuppelartigen Federmembran ausgebildet, daß er von seiner von der Anlagefläche 31 abgekehrten Seite her mit einer annähernd kugelkalottenförmigen Aushöhlung 17 versehen ist, deren Krümmungsradius wesentlich kleiner als derjenige der Anlagefläche 31 ist. Dadurch bildet der Tragvorsprung 10 eine membranartige Stirn-Wandung 18 unterschiedlicher, nämlich vom Zentrum der Anlagefläche 31 radial nach außen zunehmender Dicke, welche in ihrem dünnsten Bereich etwa der Dicke des Tellervorsprunges 10 gleich ist, während sie im Bereich des Schaftes 12 der Gesamtdicke aus Vorsprungsteller 11, Schaft 12 und Verbindungsabschnitt 14 entspricht. Die den Verbindungsabschnitt 14 und den hohlen Schaft 12 durchsetzende Aushöhlung 17 weist an der im wesentlichen ebenen Unterseite des Verbindungsabschnittes 14 ihre größte Weite auf.

Für die Aufnahme bzw. für den Durchtritt des jeweiligen Tragvorsprunges 10 ist im Tragelement 7 eine zweckmäßig gleiche Grundform wie der Vorsprungsteller 11, nämlich beispielsweise kreisrunde bzw. zylindrische Grundform aufweisende Öffnung 19 vorgesehen, deren Rand 20 in die Ringnut 13 radial und/oder axial im wesentlichen spielfrei eingreift. Sämtliche Tragvorsprünge 10 des jeweiligen Tragelementes 7 sind einschließlich ihrer Schäfte und des oder der Verbindungselemente 14 in einem einzigen Spritzguß-Arbeitsgang unmittelbar an dieses Tragelement angeformt, so daß das Tragelement selbst, nämlich wenigstens im Bereich der Öffnung 19 bzw. des Randes 20 die Spritzgußform bildet und sich eine sehr feste Verbindung ergibt. Die Tragelemente 7 bestehen selbst zweckmäßig aus Kunststoff, jedoch aus einem wesentlich härteren Werkstoff als die Tragvorsprünge 10, nämlich beispielsweise aus Hart-PVC, PA, PP oder ABS. An die Tragvorsprünge 10 bzw. an den Verbindungsabschnitt 14 können noch zusätzliche Funktionsteile der Unterlage 1 angeformt sein, nämlich zum Beispiel nach unten vorstehende Standfüße, Saugnäpfe für die Verbindung mit dem Wannenboden o.dgl. Diese Funktionsteile liegen dann zweckmäßig zwischen benachbarten Tragvorsprüngen 10. Ist gemäß den Fig. 1 bis 4 nur eine Längsreihe von Tragvorsprüngen 10 je Tragelement 7 vorgesehen, so ist die Weite bzw. der Durchmesser des jeweiligen Tragvorsprunges 10 zweckmäßig größer als ein Drittel der Breite des Tragelementes.

Die die Tragvorsprünge 10 aufweisenden Tragelemente 7 können unterschiedlich oder alle im wesentlichen gleich ausgebildet sein. Im dargestellten Ausführungsbeispiel ist das jeweilige Tragelement 7 als U-Profil ausgebildet, dessen U-Quersteg einen oben etwa parallel zur Mattenebene liegenden und annähernd ebenen Tragsteg 22 bildet, von dem die unterschiedlich oder gleich hohen Profilschenkel 23 annähernd rechtwinklig nach unten stehen und abgerundet in den Tragsteg 22 übergehen. Die Höhe der Profilschenkel 23 ist wesentlich größer als die Dicke des Verbindungsabschnittes 14, so daß der die Tragvorsprünge 10 bildende Spritzgußteil 21 an der Unterseite vollständig versenkt innerhalb des Tragkörpers 2 bzw. des jeweiligen Tragelementes 7 liegt.

Der Rand jedes Profilschenkels 23 des Tragelementes 7 ist mit einem Kantenschutzprofil 25 versehen, das in gleicher Weise wie der Spritzgußteil 21 unmittelbar an das Tragelement 7 angeformt ist. Jedes Kantenschutzprofil 25 weist einen an der Längskante des zugehörigen Randes 24 eng anliegenden Profilquersteg 26 auf, der einteilig mit zwei im Abstand zueinander gegenüberliegenden und beiderseits an der Außenseite und an der Innenseite des Profilschenkels 23 eng anliegenden Profilschenkeln 27, 28 ausgebildet ist, welche gleich oder unterschiedlich hoch sein können. Die Profilschenkel 27, 28 und der Profil-Quersteg 26 weisen etwa gleiche Dicke auf, die annähernd in der Größenordnung der Wandungsdicke des Tragelementes 7 liegt. Der Rand 24 ist zwischen den Profilschenkeln 27, 28 mit einer über seine Länge durchgehenden Reihe von rasterartig eng beieinanderliegenden Löchern 29 versehen, deren Weite bzw. Innendurchmesser etwa in der Größenordnung der Wandungsdicke des Tragelementes 7 bzw. des Kantenschutzprofiles 25 liegen kann. In jedes Loch 29 greift ein dieses eng ausfüllender Sicherungszapfen 30 ein, der einteilig mit dem Kantenschutzprofil 25 ausgebildet ist und vorzugsweise mit beiden Enden einteilig in beide einander zugekehrten Innenseiten der beiden Profilschenkel 27, 28 übergeht, so daß er praktisch eine Verbindungsbrücke zwischen diesen beiden Profilschenkeln 27, 28 sowie eine formschlüssige Sicherung gegen Abziehen des Kantenschutzprofiles 25 vom Tragelement 7 bildet.

## Patentansprüche

1. Luftverteiler-Unterlage für eine Sprudel-Badeeinrichtung, mit einem mattenähnlichen Tragkörper (2), der Luft-Austrittsöffnungen (9) und Tragelemente (7) mit einer Körper-Anlageseite (8) für die zu behandelnde Person aufweist, dadurch gekennzeichnet, daß an der Anlageseite (8) vorstehende Tragvorsprünge (10) vorgesehen sind, die mindestens teilweise elastisch federnd ausgebildet und in Öffnungen (19) der Tragelemente (7) angeordnet sind.

2. Unterlage nach Anspruch 1, dadurch gekennzeichnet, daß Tragvorsprünge (10) des Tragkörpers (2) flächig, insbesondere mit balliger Anlagefläche (31) ausgebildet sind.

3. Unterlage nach Anspruch 1 oder 2, dadurch gekennzeichnet, daß die Tragvorsprünge (10) quer zur Anlageseite (8) formschlüssig gesichert in die Öffnungen (19) eingreifen und dabei insbesondere jeweils mit einer Ringnut (13) den Rand (20) der zugehörigen, als Durchbruch ausgebildeten Öffnung (19) beiderseits umgreifen.

4. Unterlage nach einem der vorhergehenden Ansprüche, dadurch gekennzeichnet, daß benachbarte, vorzugsweise in einer Reihe liegende Tragvorsprünge (10) des Tragkörpers (2), insbesondere alle Tragvorsprünge (10) eines Tragelements (7) einteilig miteinander verbunden sind.

5. Unterlage nach Anspruch 4, dadurch gekennzeichnet, daß an der Unterseite des Tragelements (7) ein bandförmiger Verbindungsabschnitt (14) vorgesehen ist, über den die Tragvorsprünge (10) zur Anlageseite (8) vorstehen.

6. Unterlage nach einem der vorhergehenden Ansprüche, dadurch gekennzeichnet, daß eine Seitenflanke (15) einer einen jeweiligen Tragvorsprung (10) des Tragkörpers (2) quer zur Anlageseite (8) sichernden Nut (13) durch die Unterseite eines Vorsprungtellers (11) des Tragvorsprungs (10) und eine gegenüberliegende Seitenflanke (16) durch die im wesentlichen ganzflächig an der Unterseite des Tragelementes (7) anliegende Oberseite eines Verbindungsabschnittes (14) für die Tragvorsprünge gebildet ist.

7. Unterlage nach einem der vorhergehenden Ansprüche, dadurch gekennzeichnet, daß mindestens ein Tragvorsprung (10) des Tragkörpers (2) in sich membranartig druckelastisch ausgebildet, insbesondere an seiner Unterseite bzw. der eines Verbindungsabschnittes (14) für Tragvorsprünge (10) kalottenförmig ausgehöhlt ist.

8. Unterlage nach einem der vorhergehenden Ansprüche, dadurch gekennzeichnet, daß Tragvorsprünge (10) des Tragkörpers (2) durch mindestens einen Spritzgußteil (21) aus Kunststoff o.dgl. gebildet sind, der vorzugsweise unmittelbar an ein Tragelement (7) des Tragkörpers (2) bzw. an Begrenzungen von Öffnungen (19) angeformt ist.

9. Unterlage nach einem der vorhergehenden Ansprüche, dadurch gekennzeichnet, daß Tragelemente (7) des Tragkörpers (2) wenigstens teilweise als luftführende Kassetten, Profile o.dgl. ausgebildet sind.

10. Unterlage nach einem der vorhergehenden Ansprüche, dadurch gekennzeichnet, daß Anlageflächen (31) von Tragvorsprüngen (10) des Tragkörpers (2) Strukturierungen, insbesondere Noppen und/oder Vertiefungen aufweisen und zwischen den Noppen bzw. in den Vertiefungen Luft-Austrittsöffnungen vorgesehen sind.

11. Unterlage nach einem der vorhergehenden Ansprüche, dadurch gekennzeichnet, daß mindestens ein Tragelement (7) des Tragkörpers (2) wenigstens einen oberen, Tragvorsprünge (10) aufnehmenden Tragsteg (22) und mindestens einen von diesem nach unten abstehenden Profilschenkel (23) aufweist, insbesondere durch ein U-Profil gebildet ist.

12. Unterlage nach Anspruch 11, dadurch gekennzeichnet, daß mindestens ein Profilschenkel (23) des jeweiligen Tragelementes (7) nach unten weiter als die Tragvorsprünge (10), insbesondere als ein Verbindungsabschnitt (14) der Tragvorsprünge (10) vorsteht.

13. Unterlage nach einem der vorhergehenden Ansprüche, dadurch gekennzeichnet, daß die Weite bzw. der Durchmesser von Tragvorsprüngen (10) des Tragkörpers (2) größer als ein Drittel der Breite eines zugehörigen Tragelementes (7) ist und daß das jeweilige Tragelement (7) nur eine einzige, etwa in der Mitte seiner Breite liegende Reihe von Tragvorsprüngen (10) aufweist.

14. Unterlage nach einem der vorhergehenden Ansprüche, dadurch gekennzeichnet, daß an mindestens einer Längskante des Tragelementes (7) ein Kantenschutzprofil (25) angeordnet ist, das vorzugsweise als, Löcher (29) im zugehörigen Rand (24) des Tragelementes (7) durchsetzender, unmittelbar an diesen Rand (24) angeformter Spritzgußteil ausgebildet ist.

## Claims

1. Air distributor substrate for a bubble bath means, with a mat-like support body (2), which has air outlets (9) and support elements (7) with a body contact side (8) for the person to be treated, characterized in that support projections (10) projecting on the contact side (8) are provided, said projections being at least partly elastically resiliently constructed and are arranged in openings (19) of support elements (7).

2. Substrate according to claim 1, characterized in that the support projections (10) of the support body (2) are flat and in particular have a convex contact surface (31).

3. Substrate according to claims 1 or 2, characterized in that the support projections (10) are positively secured at right angles to contact side (8) in the openings (19) and engage over on both sides with a circular groove (13) the edge (20) of the opening (19) constructed as a break-through.

4. Substrate according to one of the preceding claims, characterized in that adjacent support projections (10) of the support element (2), preferably arranged in at least one row and in particular all the support projections (10) of one support element (7) are interconnected in one piece.

5. Substrate according to claim 4, characterized in that on the underside of the support element (7) is provided a strip-like connecting portion (14), over which the support projections (10) project to the contact side (8).

6. Substrate according to one of the preceding claims, characterized in that one side (15) of a groove (13) securing the particular support projection (10) at right angles to the contact side (8) is formed by the underside of a projecting disk (11) of support projection (10) and a facing side (16) by the top of a connecting portion (14) for the support projections engaging in substantially whole-surface manner on the underside of support element (7).

7. Substrate according to one of the preceding claims, characterized in that at least one support projection (10) of the support body (2) is constructed in membrane-like pressure elastic manner and is in particular hollowed out in spherical cup-shaped manner on its underside or that of the connecting portion (14).

8. Substrate according to one of the preceding claims, characterized in that the support projections (10) of the support body (2) are formed by at least one injection moulding (21) made of plastics or the like, which is preferably shaped directly onto the support element (7) of the support body (2) or the boundaries of openings (19).

9. Substrate according to one of the preceding claims, characterized in that the support elements (7) of the support body (2) are at least partly formed as air-carrying cassettes, profiles, or the like.

10. Substrate according to one of the preceding claims, characterized in that the contact surfaces (31) of the support projections (10) of the support body (2) have structurings, particularly studs and/or depressions and air outlets are provided between the studs or in the depressions.

11. Substrate according to one of the preceding claims, characterized in that at least one support element (7) of the support body (2) has at least one upper support web (22) receiving the support projections (10) and at least one profile leg (23) projecting downwards therefrom and in particular formed by a U-profile.

12. Substrate according to claim 11, characterized in that at least one profile leg (23) of the support element (7) projects downwards further than the support projections (10) and in particular than the connecting portion (14) of the support projections (10).

13. Substrate according to one of the preceding claims, characterized in that the width or diameter of the support projections (10) of the support body (2) is greater than one third of the width of an associated support element (7) and that the particular support element (7) only has one row of support projections (10) located roughly in the centre of its width.

14. Substrate according to one of the preceding claims, characterized in that on at least one longitudinal edge of the support element (7) is provided an edge protection profile (25), which is preferably constructed as an injection moulding passing through holes (29) in the associated edge (24) of the support element (7) and directly shaped onto said edge (24).

## Revendications

1. Matelas de distribution d'air pour un dispositif à bain bouillonnant, avec un corps porteur (2) du genre matelas qui présente des ouvertures de sortie d'air (9) et des éléments porteurs (7) présentant un côté d'appui (8) pour le corps de l'utilisateur, **caractérisé** en ce que des saillies porteuses (10) sont prévues sur le côté d'appui (8), qui sont réalisées au moins partiellement élastiques et sont disposées dans des ouvertures (19) des éléments porteurs (7).

2. Matelas selon la revendication 1, **caractérisé** en ce que les saillies porteuses (10) du corps porteur (2) sont réalisées planes, notamment avec des faces d'appui convexes (31).

3. Matelas selon la revendication 1 ou 2, **caractérisé** en ce que les saillies porteuses (10) s'engagent dans les ouvertures (19) en étant assujetties par épousement de formes transversalement au côté d'appui (8), par le fait qu'elles engagent chacune, par une rainure annulaire (13), le bord (20) de l'ouverture associée (19) configurée en ajour en enveloppant ce bord de part et d'autre.

4. Matelas selon l'une quelconque des revendications précédentes, **caractérisé** en ce que des saillies porteuses voisines (10) du corps porteur (2), de préférence disposées en une rangée, à savoir notamment toutes les saillies porteuses (10) d'un élément porteur (7), sont mutuellement reliées d'un seul tenant.

5. Matelas selon la revendication 4, **caractérisé** en ce qu'une partie de liaison (14) en forme de bande, au-dessus de laquelle les saillies porteuses (10) dépassent vers le côté d'appui (8), est prévue sur le dessous de l'élément porteur (7).

6. Matelas selon l'une quelconque des revendications précédentes, **caractérisé** en ce qu'un flanc latéral (15), d'une rainure (13) assujettissant une saillie porteuse respective (10) du corps porteur (2) transversalement au côté d'appui (8), est formé par le dessous d'un disque saillant (11) de la saillie porteuse (10), et le flanc latéral (16) en vis-à-vis est formé par le dessus, d'une partie de liaison (14) pour les saillies porteuses, qui s'applique sensiblement en pleine surface contre le dessous de l'élément porteur (7).

7. Matelas selon l'une quelconque des revendications précédentes, **caractérisé** en ce qu'au moins une saillie porteuse (10) du corps porteur (2) est réalisée intrinsèquement élastique en pression à la manière d'une membrane, en étant notamment creusée en forme de calotte sur son dessous, ou encore sur le dessous d'une partie de liaison (14) pour les saillies porteuses (10).

8. Matelas selon l'une quelconque des revendications précédentes, **caractérisé** en ce que les saillies porteuses (10) du corps porteur (2) sont formées par au moins une pièce (21) moulée par injection de matière plastique ou similaire, qui est de préférence directement formée sur un élément porteur (7) du corps porteur (2) ou encore sur des délimitations d'ouvertures (19).

9. Matelas selon l'une quelconque des revendications précédentes**, caractérisé** en ce que les éléments porteurs (7) du corps porteur (2) sont réalisés au moins partiellement en forme de caissons, profilés ou similaires guidant l'air.

10. Matelas selon l'une quelconque des revendications précédentes, **caractérisé** en ce que les faces d'appui (31) des saillies porteuses (10) du corps porteur (2) présentent des structurations, notamment des nopes et/ou des renfoncements, et des ouvertures de sortie d'air sont prévues entre les nopes ou dans les renfoncements.

11. Matelas selon l'une quelconque des revendications précédentes, **caractérisé** en ce qu'au moins un élément porteur (7) du corps porteur (2) présente au moins une âme porteuse supérieure (22), recevant les saillies porteuses (10), et au moins une branche de profilé (23) partant en saillie vers le bas, ledit élément porteur (7) étant notamment formé par un profilé en U.

12. Matelas selon la revendication 11, **caractérisé** en ce qu'au moins une branche de profilé (23) de l'élément porteur respectif (7) dépasse vers le bas plus loin que les saillies porteuses (10), notamment qu'une partie de liaison (14) des saillies porteuses (10).

13. Matelas selon l'une quelconque des revendications précédentes, **caractérisé** en ce que la largeur ou encore le diamètre des saillies porteuses (10) du corps porteur (2) est supérieur(e) à un tiers de la largeur de l'élément porteur correspondant (7), et en ce que l'élément porteur respectif (7) ne présente qu'une seule rangée de saillies porteuses (10), située approximativement au milieu de sa largeur.

14. Matelas selon l'une quelconque des revendications précédentes, **caractérisé** en ce qu'une bordure profilée de protection (25) est disposée sur au moins une arête longitudinale de l'élément porteur (7), bordure qui est de préférence réalisée sous la forme d'une pièce moulée par injection, traversant des trous (29) dans le bord correspondant (24) de l'élément porteur (7) et directement formée sur ce bord (24).
